# EUROPÄISCHE PATENTSCHRIFT

(11) **EP 0 428 996 B1**
(45) Veröffentlichungstag und Bekanntmachung des Hinweises auf die Patenterteilung: **17.07.1996**
(21) Anmeldenummer: 90121830.5
(22) Anmeldetag: 14.11.1990
(51) Int. Cl.: B27G 13/04

(54) **Fliehkraftbetätigte Schnellspannvorrichtung für Hobelmesser**
Centrifugally activated quick-clamping means for cutters in a planing machine
Rabot avec moyen de serrage rapide actionné par la force centrifuge

(30) Priorität: 17.11.1989 EP 89121318
(43) Veröffentlichungstag der Anmeldung: 29.05.1991
(73) Patentinhaber: Peter Frey Consulting, CH-6300 Zug (CH)
(72) Erfinder: Landtwing, Peter, CH-6301 Zug (CH)
(74) Vertreter: Klunker . Schmitt-Nilson . Hirsch

(56) Entgegenhaltungen:
- EP-A- 117 991
- DE-A- 3 437 018
- DE-A- 3 642 137
- DE-B- 1 222 645
- DE-U- 8 628 693
- FR-A- 610 027
- FR-A- 766 802
- FR-A- 2 180 088
- US-A- 1 405 614
- US-A- 3 017 912

## Beschreibung

Die Erfindung bezieht sich auf eine Schnellspannvorrichtung mit Fliehkraftbetätigung zum Festspannen eines Einweg-Wendemessers an dem Messerkopf oder der Messerwelle einer Hobelmaschine gemäß Oberbegriff des Anspruchs 1.

Eine Schnellspannvorrichtung dieser Art ist aus dem Dokument FR-A-2 180 088 bekannt. Der Fliehkraft-Spannkeil dieser Vorrichtung hat insgesamt einen keilförmigen Querschnitt.

Aus dem Dokument DE-A-36 42 137 ist eine Schnellspannvorrichtung mit einem Fliehkraft-Spannkeil bekannt, der einen vorspringend verbreiterten Fuß aufweist. Eine Schraube zum Festspannen des Messers wirkt auf den Fußvorsprung. Durch die Fliehkraft wird die Einklemmung des Messers verstärkt, zugleich aber eine radial nach innen gerichtete Kraft auf den Fußvorsprung ausgeübt.

Aufgabe der Erfindung ist die Schaffung einer Schnellspannvorrichtung, die einen schnellen Messerwechsel mit sicherem Festspannen von Einweg-Wendemessern unter Vermeidung der Gefahr eines Unfalls und/oder einer Beschädigung von Teilen der Hobelmaschine ermöglicht.

Zur Lösung dieser Aufgabe ist die Schnellspannvorrichtung erfindungsgemäß durch die Kennzeichnungsmerkmale des Anspruchs 1 gekennzeichnet.

Die erfindungsgemäße Schnellspannvorrichtung gestattet ein sofortiges, sicheres Festspannen des Einweg-Wendemessers unmittelbar nach dem Anlassen der Hobelmaschine. Infolge der Formgebung des Fliehkraft-Spannkeils und des Nutquerschnittes im Werkzeug-Grundkörper ist ein Verschleudern des Spannkeils aus der jeweiligen Nut des Messerkopfes oder der Messerwelle ausgeschlossen, selbst bei irrtümlicher Inbetriebnahme der Hobelmaschine ohne eingesetzte Wendemesser.

Ferner wird durch die Ausgestaltung des Fliehkraft-Spannkeils ein überraschend einfacher Messerwechsel ermöglicht, wie weiter unten noch im einzelnen beschrieben wird.

Bevorzugte Weiterbildungen der Erfindung sind in den abhängigen Ansprüchen 2 bis 7 angegeben.

Die Erfindung wird beispielsweise anhand zweier bevorzugter Ausführungsformen gemäss der Zeichnung näher erläutert.

Es zeigen:
- Fig. 1:: einen Querschnitt durch eine erste Ausführungsform der Schnellspannvorrichtung mit Fliehkraftbetätigung zum Festspannen eines Einweg-Wendemessers an dem Messerkopf oder der Messerwelle einer Hobelmaschine gemäss dar Erfindung mit festgespanntem Messer,
- Fig. 2:: die Querschnittszeichnung nach der Fig. 1 jedoch mit aus der Verspannung gelöstem, in Axialrichtung des Werkzeug-Grundkörpers herausziehbarem Messer,
- Fig. 3:: Aufriss des Werkzeug-Grundkörpers gemäss den Fig. 1 und 2 mit axial teilweise herausgezogenem Messer,
- Fig. 4:: einen Querschnitt durch eine zweite Ausführungsform der erfindungsgemässen Schnellspannvorrichtung wiederum mit festgespanntem Messer,
- Fig. 5:: die Querschnittzeichnung nach der Fig. 4 jedoch mit aus der Verspannung gelöstem Messer,
- Fig. 6:: ebenfalls die Querschnittszeichnung gemäss der Fig. 4 jedoch mit zum Herausziehen in Radialrichtung freigegebenem Messer und
- Fig. 7:: Aufriss der Werkzeug-Grundkörpers gemäss den Fig. 4 bis 6 mit radial teilweise herausgezogenem Messer.

Wie aus Fig. 1, 2 und 4 bis 6 hervorgeht, sind in den drehbaren Werkzeug-Grundkörper 1 einer Hobelmaschine axial verlaufenden Nuten 1.1 eingearbeitet. In einer jeden Nut 1.1 ist ein Fliehkraft-Spannkeil 2 angeordnet, mit dessen Hilfe jeweils eine Einweg-Wendemesser 3 festgeklemmt werden kann. Nut 1.1 und Fliehkraft-Spannkeil 2 weisen gleichermassen eine Querschnittsform auf, die im wesentlichen ähnlich wie ein auf den Kopf gestellter Buchstabe T aussieht. Der Fliehkraft-Spannkeil 2 ist über eine Anzahl elastischer Zwischenglieder, vorzugsweise von Federn 4, gegen den Nutengrund 1.2 abgestützt, wobei die Federn 4, in der Querschnittsdarstellung der Nut 1.1 gesehen (vgl. Fig. 1, 2 und 4 bis 6), in bezug auf die Mitte des Nutengrundes 1.2 unsymmetrisch angebracht sind. In einer ersten Ausführungsform der erfindungsgemässen Schnellspannvorrichtung gemäss den Fig. 1 bis 3 ist zur Gewährleistung einer genauen Führung des Fliehkraft-Spannkeils 2 bei dessen Niederdrücken in Richtung des Pfeils A zur Lösung des Einweg-Wendemessers 3 aus der Verspannung oder zum Einsetzen desselben zweckmässig jeweils zwischen Feder 4 und Nutengrund 1.2 je ein Druckkörper in der Gestalt einer Kugel 5 vorgesehen. Nach erfolgter Lösung wird das Entfernen des Einweg-Wendemessers 3 in Axialrichtung möglich (vgl. Pfeil B in Fig. 3).

Bei einer zweiten Ausführungsförm der Erfindung nach den Fig. 4 bis 7 weist der Fliehkraft-Spannkeil 2 besonders vorteilhaft eine Formgebung auf, so dass im festgespannten Betriebszustand desselben dessen Bodenfläche eine in bezug auf den Nutengrund 1.2 schiefe Lage einnimmt. Dabei befindet sich auf Seite des Einweg-Wendemessers 3 die axiale Unterkante des Fliehkraft-Spannkeils 2 näher am Nutengrund 1.2. Wenn der Fliehkraft-Spannkeil 2 zwecks Loslösung des Einweg-Wendemessers 3 aus der Verspannung oder zum Einsetzen desselben in Richtung des Pfeils C in Fig. 5 niedergedrückt wird, kippt er um die besagte Unterkante als eine Schwenkachse in Richtung des Pfeils D in Fig. 6, bis seine Bodenfläche am Nutengrund 1.2 satt aufliegt, und gibt gleichzeitig das Einweg-Wendemesser 3 zum Herausziehen in der Radialrichtung frei (vgl. Pfeil E in Fig. 7).

Die sich in Achsenrichtung des Werkzeug-Grundkörpers 1 erstreckenden Seitenflächen 2.1, 2.2 des aufragenden Mittelteils des Fliehkraft-Spannkeils 2 sowie die jeweils diesen benachbarten Geitenflächen 1.3, 1.4 der Nut 1.1 sind je um einen spitzen Steigungswinkel α, β gegen den Nutengrund 1.2 geneigt. Der Steigungswinkel α derjenigen einander benachbarten Seitenflächen 1.3 bzw. 2.1 von Nut 1.1 bzw. Fliehkraft-Spannkeil 2, zwischen denen jeweils das Einweg-Wendemesser 3 festgeklemmt wird, ist kleiner als der Steigungswinkel β der jeweiligen anderen Seitenflächen 1.4 bzw. 2.2 besagter Teile.

Es ist in die letztgenannte Seitenfläche 1.4 der Nut 1.1 und die damit zusammenwirkende Seitenfläche 2.2 des Fliehkraft-Spannkeils 2 je eine in Axialrichtung verlaufende Aussparung 1.5 und 2.3 eingearbeitet. Eine hierdurch über der Aussparung 2.3 entstandene Keilnase 1.7 kann beim Niederdrücken des Fliehkraft-Spannkeils 2 in die Aussparung 1.5 der Seitenfläche 1.4 der Nut 1.1 kippen und damit das Herausnehmen des Einweg-Wendemessers 3 aus der letzteren in Radialrichtung ermöglichen (vgl. Fig. 4 bis 6).

Zur zentrierten Aufnahme des Einweg-Wendemessers 3 ist ferner an der zugeordneten Seitenfläche 1.3 der Nut 1.1 eine Rippe 1.6 ausgebildet, die mit einer in Axialrichtung verlaufenden Wölbung 3.1 auf der Rückseite des Einweg-Wendemessers 3 zusammenwirkt (vgl. Fig. 6).

## Patentansprüche

1. Schnellspannvorrichtung zum Festspannen eines Einweg-Wendemessers (3) an dem Messerkopf oder der Messerwelle einer Hobelmaschine, mit folgenden Merkmalen:
(a) ein drehbarer Werkzeug-Grundkörper (1) weist eine sich nach außen hin verjüngende Nut (1.1) auf;
(b) in der Nut (1.1) ist ein Fliehkraft-Spannkeil (2) mit einer der Nut (1.1) im wesentlichen entsprechenden Formgebung angeordnet, der elastisch gegen den Nutgrund (1.2) abgestützt ist und bei Rotation des Werkzeug-Grundkörpers das Einweg-Wendemesser (3) unter Mitwirkung der Fliehkraft zwischen sich und der Nut (1.1) festklemmt;
(c) und die Schnellspannvorrichtung ist frei von einer Schraubverbindung zwischen dem Einweg-Wendemesser (3) und dem Fliehkraft-Spannkeil (2) mit reiner Fliehkraftbetätigung ausgebildet,
**dadurch gekennzeichnet,**
(d) daß der Fliehkraft-Spannkeil (2), zusätzlich zu seiner sich verjüngenden Keilform, einen vorspringend verbreiterten Fuß in einem entsprechend erweiterten Nutbereich zur Bildung einer T-ähnlichen Querschnittsform zwecks Begrenzung der Nachaußen-Bewegung des Fliehkraft-Spannkeils (2) aufweist.

2. Schnellspannvorrichtung nach Anspruch 1,
**dadurch gekennzeichnet,**
daß zur elastischen Abstützung des Fliehkraft-Spannkeils (2) gegen den Nutgrund (1.2) eine Anzahl von Federn (4) vorgesehen ist, die - im Nutquerschnitt betrachtet - in bezug auf die Mitte des Nutgrundes (1.2) unsymmetrisch angebracht sind.

3. Schnellspannvorrichtung nach Anspruch 2,
**dadurch gekennzeichnet,**
daß jeweils zwischen der Feder (4) und dem Nutgrund (1.2) eine Kugel (5) als Druckkörper angeordnet ist.

4. Schnellspannvorrichtung nach einem der Ansprüche 1 bis 3,
**gekennzeichnet durch**
eine derartige Formgebung des Fliehkraft-Spannkeils (2), daß im festgespannten Betriebszustand seine dem Nutgrund (1.2) zugewandte Begrenzungsfläche eine in bezug auf den Nutgrund (1.2) schiefe Lage hat, wobei sich die messerseitige axiale Unterkante des Fliehkraft-Spannkeils (2) näher am Nutgrund (1.2) befindet.

5. Schnellspannvorrichtung nach einem der Ansprüche 1 bis 4,
**dadurch gekennzeichnet,**
daß die sich in Achsrichtung des Werkzeug-Grundkörpers (1) erstreckenden Seitenflächen (2.1, 2.2) des aufragenden mittleren Teils des Fliehkraft-Spannkeils (2) und die jeweils diesen benachbarten Seitenflächen (1.3, 1.4) der Nut (1.1) je um einen spitzen Steigungswinkel (α, β) gegen den Nutgrund (1.2) geneigt sind, wobei der Steigungswinkel (α) jeweils der das Einweg-Wendemesser (3) zwischen sich festklemmenden Seitenflächen (1.3, 2.1) von Nut (1.1) und Fliehkraft-Spannkeil (2) kleiner als der Steigungswinkel (β) der jeweiligen anderen Seitenflächen (1.4, 2.2) derselben ist.

6. Schnellspannvorrichtung nach einem der Ansprüche 1 bis 6,
**gekennzeichnet durch**
eine in Axialrichtung verlaufende Aussparung (1.5) an der messerentfernten Seitenfläche (1.4) der Nut (1.1) und eine Aussparung (2.3) in der damit zusammenwirkenden Seitenfläche (2.2) des Fliehkraft-Spannkeils (2).

7. Schnellspannvorrichtung nach einem der Ansprüche 1 bis 6,
**gekennzeichnet durch**
eine Rippe (1.6), die an der messerseitigen Seitenfläche (1.3) der Nut (1.1) entsprechend einer sich in Axialrichtung erstreckenden Wölbung (3.1) auf der Rückseite des Einweg-Wendemessers (3) ausgebildet ist.

## Claims

1. Quick-acting chuck device for gripping a throw-away reversible cutter (3) on the cutter head or cutter shaft of a planing machine, having the following features:
(a) a rotatable tool body (1) has an outwardly tapering slot (1.1);
(b) arranged in the slot (1.1) is a centrifugal chucking wedge (2) whose shape corresponds essentially to that of the slot (1.1) and which is supported resiliently against the bottom (1.2) of the slot and on the rotation of the tool body clamps the throw-away reversible cutter (3), with the cooperation of centrifugal force, fast between it and the slot (1.1);
(c) and the quick-acting chuck device is designed for operation solely by centrifugal force, without any screw connection between the throw-away reversible cutter (3) and the centrifugal chucking wedge (2),
characterized in that
(d) the centrifugal chucking wedge (2) has, additionally to its tapering wedge shape, a foot having a projecting widening in a corresponding widened region of the slot, so as to form a T-like cross-sectional shape in order to limit the outward movement of the centrifugal chucking wedge (2).

2. Quick-acting chuck device according to Claim 1, characterized in that for the resilient support of the centrifugal chucking wedge (2) against the bottom (1.2) of the slot a number of springs (4) are provided which, viewed in the cross-section of the slot, are arranged asymmetrically relative to the centre of the bottom (1.2) of the slot.

3. Quick-acting chuck device according to Claim 2, characterized in that between each spring (4) and the bottom (1.2) of the slot a ball (5) is arranged as a pressure element.

4. Quick-acting chuck device according to one of Claims 1 to 3, characterized by a shape of the centrifugal chucking wedge (2) such that in the clamped-fast operating state its boundary surface facing the bottom (1.2) of the slot has an inclined position relative to the bottom (1.2) of the slot, while the axial bottom edge of the centrifugal chucking wedge (2) on the cutter side is situated closer to the bottom (1.2) of the slot.

5. Quick-acting chuck device according to one of Claims 1 to 4, characterized in that the side surfaces (2.1, 2.2), extending in the axial direction of the tool body (1), of the upwardly extending middle part of the centrifugal chucking wedge (2) and the respective side surfaces (1.3, 1.4), adjacent thereto, of the slot (1.1) are each inclined at an acute angle of slope (α,β) to the bottom (1.2) of the slot, the angle of slope (α) of the side surfaces (1.3, 2.1) of the slot (1.1) and centrifugal chucking wedge (2) respectively, which clamp the throw-away reversible cutter (3) fast between them, being smaller than the angle of slope (β) of the other respective side surfaces (1.4, 2.2) thereof.

6. Quick-acting chuck device according to one of Claims 1 to 6, characterized by a recess (1.5), extending in the axial direction, in the side surface (1.4) of the slot (1.1) on the side remote from the cutter, and by a recess (2.3) in the side surface (2.2), which cooperates therewith, of the centrifugal chucking wedge (2).

7. Quick-acting chuck device according to one of Claims 1 to 6, characterized by a rib (1.6) which is formed on the side surface (1.3) of the slot (1.1), on the cutter side, to correspond to a curvature (3.1), extending in the axial direction, on the rear side of the throw-away reversible cutter (3).

## Revendications

1. Dispositif de serrage rapide, pour assurer le blocage par serrage, d'une lame (3) retournable consommable sur la tête porte-lame ou sur l'arbre porte-lame d'une raboteuse, présentant les propriétés ci-après :
(a) un corps de base d'outil (1) rotatif présente une rainure (1.1) allant en s'effilant en direction de l'extérieur;
(b) un coin de serrage à force centrifuge (2) ayant une configuration correspondante pratiquement à celle de rainure (1.1) étant disposé dans la rainure (1.1) et prenant appui élastiquement contre le fond de rainure (1.2) et la lame retournable consommable (3) assurant le blocage par serrage, avec coopération de la force centrifuge, entre elle et la rainure (1.1), lors de la rotation du corps de base d'outil;
(c) et le dispositif de serrage rapide étant réalisé exempt de toute liaison vissée entre la lame retournable consommable (3) et le coin de serrage par force centrifuge (2), en ne faisant intervenir qu'un actionnement par la force centrifuge pure,
caractérisé en ce que
(d) le coin de serrage à force centrifuge (2) présente, en plus de son allure cunéiforme allant en s'effilant, un pied, allant en s'élargissant et faisant saillie, dans une zone de rainure allant en s'élargissant de manière correspondante, pour constituer une section transversale à forme analogue à un T, dans le but de limiter le déplacement vers l'extérieur du coin de serrage à force centrifuge (2).

2. Dispositif de serrage rapide selon la revendication 1, caractérisé en ce qu'une pluralité de ressorts (4), montés - en observant dans la coupe transversale de la rainure - de façon asymétrique par rapport au centre du fond de rainure (1.2), sont prévus pour assurer l'appui élastique du coin de serrage à force centrifuge (2) contre le fond de rainure (1.2).

3. Dispositif de serrage rapide selon la revendication 2, caractérisé en ce qu'une bille (5) servant de corps de pressage est disposée entre les ressorts (4) et le fond de rainure (1.2).

4. Dispositif de serrage rapide selon l'une des revendications 2 à 3, caractérisé par une configuration du coin de serrage à force centrifuge (2) telle que, lorsque l'on se trouve dans l'état de fonctionnement à blocage par serrage, sa surface de limitation tournée vers le fond de rainure (1.2) a une position oblique par rapport au fond de rainure (1.2), faisant que l'arête inférieure axiale située du côté lame du coin de serrage à force centrifuge (2) se trouve plus près du fond de rainure (1.2).

5. Dispositif de serrage rapide selon l'une des revendications 1 à 4, caractérisé en ce que les faces latérales (2.1, 2.2), s'étendant dans la direction axiale du corps de base d'outil (1), de la partie médiane montant en saillie du coin de serrage à force centrifuge et les faces latérales (1.3, 1.4), voisines de chacune de celles-ci, de la rainure (1.1) sont inclinées d'un angle de montée (α, β) aigu par rapport au fond de rainure (1.2), l'angle de montée (α) des faces latérales (1.3, 2.1) assurant le blocage par serrage entre elles de la lame retournable consommable (3), ces faces latérales appartenant à la rainure (1.1) et au coin de serrage à force centrifuge (2), étant inférieur à l'angle de montée (β) des autres faces latérales (1.4, 2.2) de la rainure et du coin serrage à force centrifuge.

6. Dispositif de serrage rapide selon l'une des revendications 1 à 6, caractérisé par un évidement (1.5) s'étendant dans la direction axiale, ménagé sur la face latérale (1.4), éloignée de la lame, de la rainure (1.1), et par un évidement (2.3) ménagé dans la face latérale (2.2), coopérant avec la rainure, du coin de serrage à force centrifuge (2).

7. Dispositif de serrage rapide selon l'une des revendications 1 à 6, caractérisé par une nervure (1.6), réalisée sur la face latérale (1.3) située côté lame, de la rainure (1.1), de manière correspondante à une courbure (3.1) s'étendant en direction axiale, ménagée sur la face arrière de la lame retournable, consommable (3).
